# EUROPÄISCHE PATENTSCHRIFT

(11) **EP 3 451 791 B1**
(45) Veröffentlichungstag und Bekanntmachung des Hinweises auf die Patenterteilung: **25.03.2020**
(21) Anmeldenummer: 18190886.4
(22) Anmeldetag: 27.08.2018
(51) Int. Cl.: H05B 3/74, H05B 3/54

(54) **HEIZEINRICHTUNG UND VERFAHREN ZUR HERSTELLUNG EINER HEIZEINRICHTUNG**
HEATER AND METHOD FOR MANUFACTURING SAME
DISPOSITIF DE CHAUFFAGE ET PROCÉDÉ DE FABRICATION D'UN DISPOSITIF DE CHAUFFAGE

(30) Priorität: 04.09.2017 DE 102017215417; 15.12.2017 DE 102017222958
(43) Veröffentlichungstag der Anmeldung: 06.03.2019
(73) Patentinhaber: E.G.O. Elektro-Gerätebau GmbH, 75038 Oberderdingen (DE)
(72) Erfinder: Abendschön, Robin, 75031 Eppingen (DE)
(74) Vertreter: Patentanwälte Ruff, Wilhelm, Beier, Dauster & Partner mbB

(56) Entgegenhaltungen:
- WO-A1-99/09791
- WO-A1-2009/014333
- DE-A1- 19 522 798
- US-B1- 6 498 325

## Beschreibung

Die Erfindung betrifft eine Heizeinrichtung, insbesondere als Strahlungsheizeinrichtung für ein Kochfeld, sowie ein Verfahren zur Herstellung einer solchen Heizeinrichtung.

Aus der DE 195 22 798 A1 sowie der DE 42 29 375 A1 ist es bekannt, eine Strahlungsheizeinrichtung für ein Kochfeld mit einem flächigen Träger aus wärmedämmendem und elektrisch isolierendem Material bereitzustellen, an dessen Trägeroberseite ein Heizelement in Bandform in Bahnen in einem Verlegemuster verläuft. Das Heizelement besteht dabei aus einem Heizleiterband und ist zu einem geringfügigen Anteil mit einer Unterkante des Heizleiterbands in die Trägeroberseite eingedrückt zur Halterung. Des Weiteren weist das Heizleiterband integriert ausgebildete Halteglieder auf, die über die Unterkante nach unten stehen mit einer Länge etwas unterhalb der Höhe des Heizleiterbands. Diese Halteglieder tragen einen großen Teil bei zur Befestigung des Heizleiterbands bzw. des Heizelements am Träger. Die beiden Lateralseiten des Heizleiterbands strahlen dabei Wärme ab im Betrieb mit etwas über 1000°C, welche dann nach oben strahlt.

Aus der US 6,498,325 B1 geht ein Induktionskochfeld mit einer Vielzahl von Induktionsheizspulen hervor. Jede der Induktionsheizspulen ist aus einem Leiter gewickelt, dessen Querschnitt schmal und hoch im Vergleich zu einer Wicklungsebene ist.

Aus der WO 99/09791 A1 geht ein Kochfeld mit Strahlungsheizeinrichtungen hervor, wobei jede der Strahlungsheizeinrichtungen einen Heizleiter aufweist, der auf einem keramischen Trägersubstrat verläuft. Dabei kann eine Strahlungsheizeinrichtung einen mehrschichtigen Heizleiter aufweisen, wobei die einzelnen Schichten durch Isolierschichten getrennt sind und vollständig aufeinanderliegen mit Stapelrichtung weg von einer Oberfläche des Trägers.

Bedingt durch einen elektrischen Widerstand des Heizleiterbands bzw. Heizelements sind derzeit maximale Heizleistungen für eine solche Strahlungsheizeinrichtung bei Betrieb im Haushalt auf etwa 3600W oder 3700W begrenzt. Höhere Heizleistungen sind mit dieser Technologie derzeit nicht erreichbar.

### Aufgabe und Lösung

Der Erfindung liegt die Aufgabe zugrunde, eine eingangs genannte Heizeinrichtung sowie ein Verfahren zur Herstellung einer solchen Heizeinrichtung zu schaffen, mit denen Probleme des Standes der Technik gelöst werden können und es insbesondere möglich ist, eine im Vergleich zum Stand der Technik höhere Heizleistung zu erzeugen und eine Heizeinrichtung auf neuartige Art und Weise auszubilden.

Gelöst wird diese Aufgabe durch eine Heizeinrichtung mit den Merkmalen des Anspruchs 1 sowie durch ein Verfahren zur Herstellung einer solchen Heizeinrichtung mit den Merkmalen des Anspruchs 13. Vorteilhafte sowie bevorzugte Ausgestaltungen der Erfindung sind in den weiteren Ansprüchen enthalten und werden im Folgenden näher beschrieben. Dabei werden manche der Merkmale nur für die Heizeinrichtung oder nur für das Verfahren zu ihrer Herstellung beschrieben. Sie sollen jedoch unabhängig davon sowohl für die Heizeinrichtung als auch für das Verfahren zu ihrer Herstellung selbständig und unabhängig voneinander gelten können. Der Wortlaut der Ansprüche wird durch ausdrückliche Bezugnahme zum Inhalt der Beschreibung gemacht.

Es ist vorgesehen, dass die Heizeinrichtung einen flächigen Träger aufweist. Dieser kann vorteilhaft aus wärmedämmendem und elektrisch isolierendem Material bestehen, wie es an sich aus dem Stand der Technik für Strahlungsheizeinrichtungen für Kochfelder bekannt ist. Dieser Träger weist eine Trägeroberseite auf, die vorteilhaft flach bzw. eben ist. An dieser Trägeroberseite ist ein Heizelement vorgesehen, das in Bahnen in einem bestimmten Verlegemuster verläuft. Dieses Verlegemuster kann spiralig und/oder mäanderförmig sein, wie es an sich auch aus dem Stand der Technik bekannt ist. Weitgehend verläuft das Heizelement dabei vorteilhaft in parallelen oder nahezu parallelen bzw. konzentrischen Bahnen.

Es ist vorgesehen, dass das Heizelement mindestens zwei Heizleiterbänder aufweist. Jedes dieser Heizleiterbänder weist jeweils Lateralseiten und eine Oberkante und eine Unterkante auf. Die mindestens zwei Heizleiterbänder sind erfindungsgemäß zusammengelegt oder sind aufeinandergelegt bzw. oder aufeinander gefaltet mit ihren einander zugewandten Lateralseiten, wobei sie sich dabei zumindest teilweise berühren mit den einander zugewandten Lateralseiten, aber nicht vollständig aneinander verlaufen. Unter Umständen können sie punktweise oder abschnittsweise zusammenliegen. Die mindestens zwei Heizleiterbänder sind erfindungsgemäß fest und unlösbar miteinander verbunden, und zwar zumindest in dem Zustand, wenn sie an dem Träger angeordnet sind oder befestigt sind, also als fertige Heizeinrichtung. Vorteilhaft sind die mindestens zwei Heizleiterbänder des Heizelements bereits vor dem Befestigen am Träger fest miteinander verbunden.

Durch diese sozusagen Doppelung des Heizelements mit zwei Heizleiterbändern anstelle mit einem einzigen Heizleiterband entsprechend dem Stand der Technik kann der Leiterquerschnitt vergrößert werden und somit steigen auch der maximal mögliche Strom und damit die von dem Heizelement erzeugte Heizleistung. Eine Doppelung oder Vervielfachung des Heizleiterbands für das Heizelement weist gegenüber einem einstückigen und entsprechend dicker ausgebildeten Heizleiterband, das als einziges Heizleiterband das Heizelement bilden würde, den großen Vorteil auf, dass es leichter herstellbar ist, insbesondere wenn das Heizelement gewellt ist bzw. gewellt werden soll. Eine Wellung kann mit einer Wellenlänge zwischen 2mm und 8mm erfolgen und/oder mit einer Wellenamplitude zwischen 0,5mm und 5mm, wie dies an sich aus dem Stand der Technik bekannt ist. Dadurch wird nicht nur die Abstrahlfläche der Lateralseiten des Heizelements vergrößert, sondern es ist auch möglich, ein Heizleiterband bzw. ein Heizelement mit einer an sich sehr großen Länge für einen bestimmten Wert des elektrischen Widerstands auf dem Träger mit vorgegebenen Abmessungen unterzubringen.

Im Rahmen der Erfindung hat sich nämlich herausgestellt, dass es für den Betrieb einer solchen Heizeinrichtung kein Problem darstellt, wenn das sozusagen aus mehreren Lagen von Heizleiterbändern bestehende Heizelement Stellen oder Bereiche aufweist, an denen diese Lagen nicht direkt aufeinanderliegen bzw. sich nicht berühren. Des Weiteren ist es auch so, dass für den Stromfluss eine solche Berührung der einzelnen Heizleiterbänder mit ihren Lateralseiten keine Rolle spielt. Zum einen kann vorteilhaft nämlich ein Material aus dem Stand der Technik gewählt werden, welches zumindest nach mehreren Betriebsstunden mit Betriebstemperatur an seiner Oberfläche derart oxidiert, dass es einen hohen Übergangswiderstand aufweist. So sind selbst aneinander anliegende Bereiche der Lateralseiten der Heizleiterbänder sozusagen gegeneinander elektrisch isoliert. Zum anderen stellt die jeweilige Wärmeabstrahlung von den einzelnen Heizleiterbändern kein Problem dar, wie sich in Versuchen herausgestellt hat. Die bessere Herstellbarkeit einer Wellung für das Heizleiterband sowie die mögliche Verwendung von bislang üblichen Dicken von Heizleiterbändern überwiegen jedoch als Vorteile deutlich. Vor allem wäre damit zu rechnen, dass bei relativ engen Wellungen Probleme mit Überbiegung bei einem dicken Heizleiterband auftreten können und dieses dann Risse bekommt oder zumindest Schwachstellen. Diese könnten dann beim späteren Betrieb mit hohen Temperaturen im sichtbar glühenden Bereich samt damit verbundenen thermisch bedingten Ausdehnungen aufgrund von häufigem Einschalten und Ausschalten zu Beschädigungen und Ausfällen führen.

In Ausgestaltung der Erfindung können die Heizleiterbänder vorteilhaft jeweils über die volle Länge des Heizelements gehen. Ein Heizelement besteht dann von Anfang bis Ende durchgängig aus stets zwei oder stets drei oder eventuell sogar mehr Heizleiterbändern, die zusammengelegt oder aufeinandergelegt sind mit ihren Lateralseiten.

In weiterer Ausgestaltung der Erfindung kann vorgesehen sein, dass ein Verhältnis von Dicke eines Heizleiterbands zu seiner Höhe, also von der Oberkante bis zur Unterkante, zwischen 1:20 und 1:500 liegt. Besonders vorteilhaft liegt es zwischen 1:60 und 1:200. Eine Dicke des Heizleiterbands kann dabei im Bereich von 0,03mm bis 0,1mm liegen, vorteilhaft im Bereich von 0,05mm bis 0,07mm. Eine Höhe kann zwischen 2mm und 8mm liegen, vorteilhaft zwischen 3mm und 5mm.

Vorteilhaft werden die Heizleiterbänder miteinander verschweißt, insbesondere kann dies mittels Schweißpunkten erfolgen. Solche Schweißpunkte weisen vorteilhaft einen Abstand entlang einer Längsrichtung der Heizleiterbänder zueinander auf, der beispielsweise das Zweifache bis Zwanzigfache der Höhe eines Heizleiterbands betragen kann. Alternativ kann der Abstand zwischen 5mm und 100mm liegen, vorteilhaft zwischen 9mm und 20mm. Auch wenn nicht zwingend gefordert ist, dass die Heizleiterbänder über ihre Länge vollständig oder weitgehend eng zusammenliegen oder aneinander anliegen, was sich durch eine ansteigende Anzahl von Schweißpunkten sowie daraus folgendem geringerem Abstand zueinander ergibt, so ist eine Bearbeitung des Heizelements, insbesondere zur Herstellung einer vorgenannten Wellung, sowie ein mögliches Eindrücken des Heizelements in die Trägeroberseite besser möglich, vor allem wenn die Lagen von Heizleiterbändern eng aneinander anliegen.

Eine Verbindung oder Verschweißung der Heizleiterbänder miteinander ist bevorzugt unterhalb der Hälfte der Höhe des Heizleiterbands angeordnet bzw. vorgenommen, also eher in einem unteren Bereich des Heizelements bzw. der Heizleiterbänder. Vorteilhaft ist eine solche Verbindung oder Verschweißung unterhalb eines Viertels der Höhe des Heizleiterbands vorgesehen, besonders vorteilhaft an einer Unterkante. Der Grund hierfür liegt darin, dass durch Anliegen des Heizelements an der Trägeroberseite oder durch eine gewisse, wenngleich geringfügige, Einbettung in die Trägeroberseite zum einen direkte eine Kühlung des Heizelements erfolgt und zum anderen eine Wärmeabstrahlung reduziert ist. Somit kann sich an diesen Verbindungsstellen, insbesondere wenn es eine Verschweißung ist, eine Verschlechterung der Wärmeabstrahlung weniger negativ auswirken. Dann ist es unter Umständen möglich, dass sich die Heizleiterbänder nach oben hin bzw. zu ihren Oberkanten hin etwas voneinander entfernen, wodurch die Abstrahlung der jeweiligen Heizleistung verbessert wird.

Zwar ist es grundsätzlich möglich, dass ein Heizelement aus einer Mehrzahl bzw. Vielzahl von Heizleiterbändern besteht, die aufeinandergelegt sind und miteinander verbunden sind, beispielsweise vier Heizleiterbänder oder mehr. Vorteilhaft ist das Heizelement zweilagig oder dreilagig ausgebildet mit zwei Heizleiterbändern oder drei Heizleiterbändern aufeinander. Besonders vorteilhaft ist das Heizelement zweilagig mit zwei Heizleiterbändern aufeinander ausgebildet.

Allgemein kann vorgesehen sein, dass die Heizleiterbänder gleich bzw. identisch ausgebildet sind. Dies kann für ihre Kontur und/oder ihre Dicke gelten. Dadurch kann die Herstellung vereinfacht werden, wenn nur eine einzige Art von Heizleitern hergestellt werden muss. In Abwandlung der Erfindung kann vorgesehen sein, dass zwei Heizleiterbänder mit gleicher Kontur und unterschiedlicher Dicke zu einem Heizelement verbunden werden, wobei der Dickenunterschied zwischen 5% und 100% des dünneren Heizleiterbands betragen kann.

Wie an sich aus dem Stand der Technik bekannt ist, sind die Heizleiterbänder als Heizelement vorteilhaft aufrecht an der Trägeroberseite gehaltert bzw. angeordnet. Dies erfolgt vorteilhaft mit einem Winkel von 90°, also rechtwinklig zur Trägeroberseite. Dabei weist die Oberkante des Heizelements bzw. der Heizleiterbänder nach oben und die jeweilige Unterkante liegt an dem Träger bzw. der Trägeroberseite an oder ist sogar ein Stück in die Trägeroberseite bzw. in den Träger eingebettet oder eingedrückt. Dies ist an sich aus dem Stand der Technik bekannt und bewirkt eine besonders vorteilhafte Halterung und Anordnung des Heizelements am Träger. Dies ist vor allem bei einem solchen mehrlagigen Heizelement aus mehreren Heizleiterbändern aufeinander von Vorteil.

In vorteilhafter Ausgestaltung der Erfindung weist das Heizelement nach unten abstehende Halteglieder auf, die in die Trägeroberseite eingedrückt werden, um das Heizelement am Träger zu haltern bzw. zu befestigen. Diese Halteglieder stehen über eine Linie über, die zu mehr als 80% der Länge des Heizelements entlang der Unterkante und parallel zur Oberkante verläuft. Insbesondere stehen die Halteglieder dabei zwischen 30% und 200% der Höhe des Heizleiterbands über diese Linie über. Diese Linie kann zwar bei einer Ausgestaltung der Erfindung die Unterkante der Heizleiterbänder selbst sein. Dies gilt vor allem dann, wenn die Halteglieder separate Bauteile sind, die U-förmig oder bügelartig mit zwei Schenkeln von oben über die Oberkante des Heizelements gelegt sind, so dass sie über die Unterkante nach unten überstehen. Dann verläuft die Unterkante dennoch gerade weiter. Dabei schließen die Halteglieder bzw. die beiden Schenkel der Halteglieder sämtliche Lagen von Heizleiterbändern zwischen sich ein. Dies kann bereits eine Art feste Verbindung der Heizleiterbänder miteinander und zu dem Heizelement sein. Vorteilhaft sind die Halteglieder jedoch zusätzlich noch an dem Heizelement befestigt mittels einer Schweißverbindung oder durch Verdrehen der beiden Schenkel, die aufeinanderliegen, unterhalb der Unterkante. Bevorzugt sind die Halteglieder derart an der Unterkante befestigt, dass die beiden Schenkel, die nach unten über die Unterkante überstehen, miteinander und gleichzeitig mit dem Heizelement bzw. mit den Heizleiterbändern im unteren Bereich verbunden sind, besonders bevorzugt sind sie alle hier miteinander verschweißt. Dabei reicht es aus, wenn die hauptsächliche Schweißverbindung zwischen den beiden Schenkeln der Halteglieder erfolgt, solange sozusagen ein geringer Teil der Schweißverbindung auch stoffschlüssig mit den Unterkanten verbunden ist.

So können die Halteglieder an sich sowie mittels ihrer Verbindung mit dem Heizelement eine Verbindung der Heizleiterbänder miteinander bewirken zusätzlich zu ihrer Funktion für eine Halterung des Heizelements am Träger.

In alternativer Ausgestaltung der Erfindung können die Halteglieder integral an mindestens einem Heizleiterband vorgesehen sein als nach unten abstehende Vorsprünge. Somit stehen sie über die vorgenannte Linie über, welche weitgehend mit der Unterkante übereinstimmt, wobei diese Linie eben nur durch von der Unterkante nach unten abstehende Halteglieder unterbrochen wird. Die Form dieser Vorsprünge kann viereckig bzw. rechteckig sein, vorteilhaft kann sie auch trapezförmig sein mit einer gewissen Verjüngung nach unten, um ein Einstechen oder Eindrücken in die Trägeroberseite zu erleichtern.

Wenn mindestens zwei Heizleiterbänder für das Heizelement vorgesehen sind, die aufeinanderliegen und miteinander verbunden sind, vorteilhaft durch vorgenannte Schweißpunkte, kann jedes Heizleiterband Halteglieder aufweisen. Die jeweiligen Halteglieder der jeweiligen Heizleiterbänder sind dann aber nicht überlappend angeordnet, so dass die Heizleiterbänder deckungsgleich aufeinanderliegen, sondern zueinander versetzt. Vorteilhaft sind die Heizleiterbänder dabei um jeweils den gleichen Abstand der Halteglieder zueinander versetzt, so dass in der Reihenfolge der Halteglieder jeweils abwechselnd eines der Heizleiterbänder vorgesehen ist. Für die Haltewirkung wird es als ausreichend angesehen, wenn ein Halteglied sozusagen nur einlagig in die Trägeroberseite eingedrückt ist. Möglicherweise kann dadurch sogar eine bessere Halterung erreicht werden, da sich keine Nachteile ergeben können, wenn ein zweilagiges Halteglied nicht flach miteinander verbunden ist oder sich thermisch bedingt bewegt oder verändert. Des Weiteren können dann weniger integral ausgebildete Halteglieder an den Heizleiterbändern vorgesehen sein, so dass sozusagen Material gespart werden kann. Integral nach unten abstehende Halteglieder nehmen sowieso kaum oder gar nicht an der Heizfunktion teil, da sie nur geringfügig von Strom durchflossen sind während des Betriebs der Heizeinrichtung.

Andererseits kann auch bei integriert ausgebildeten Haltegliedern vorteilhaft vorgesehen sein, dass sie miteinander verbunden werden zur Verbindung der Heizleiterbänder miteinander zu dem Heizelement. Der Grund hierfür liegt auch darin, dass, wie zuvor ausgeführt worden ist, diese integral nach unten abstehenden Halteglieder nicht oder nur geringfügig stromdurchflossen sind. So liegt sozusagen eine Beschädigung der Struktur und vor allem der Oberflächen der Heizleiterbänder durch eine Schweißverbindung an einem vom Stromfluss und vor allem von der Wärmeerzeugung weniger belasteten Stelle vor, wodurch wiederum die Haltbarkeit der Heizeinrichtung verbessert werden kann.

Um eine zuvor beschriebene Heizeinrichtung herstellen zu können, werden zuerst zwei Schritte durchgeführt. Zum einen werden mindestens zwei Heizleiterbänder aufeinandergelegt mit ihren Lateralseiten, um ein Heizelement zu bilden. Des Weiteren werden das Heizelement bzw. die Heizleiterbänder gewellt, und zwar mit Auslenkungen einer solchen Wellung aus seinen flachen Lateralseiten heraus. Die Reihenfolge dieser beiden Schritte kann beliebig sein bzw. vertauscht werden. Es kann also entweder zuerst das Heizelement aus mindestens zwei Heizleiterbändern gebildet werden, die aufeinander liegend miteinander verbunden sind. In einem nachfolgenden Schritt kann dann die Wellung erfolgen, so dass sozusagen die miteinander verbundenen Heizleiterbänder gewellt werden. Alternativ können zuerst die einzelnen Heizleiterbänder gewellt werden, was natürlich mit einer identischen Wellung erfolgt. Danach werden sie in einem nachfolgenden Schritt aufeinandergelegt und vorteilhaft fest miteinander verbunden.

Wenn dann ein gewelltes mehrlagiges Heizelement vorliegt, wird dieses in einem folgenden Schritt in einem bestimmten Verlegemuster, wie es eingangs genannt worden ist, in Bahnen auf eine Trägeroberseite eines flachen Trägers aufgebracht und durch Eindrücken befestigt. Dabei kann entweder eine Unterkante des Heizelements in die Trägeroberseite eingedrückt werden, alternativ oder zusätzlich mit nach unten abstehenden Haltegliedern des Heizelements. Dieses Aufbringen des Heizelements auf die Trägeroberseite des flachen Trägers erfolgt vorteilhaft entsprechend der eingangs genannten DE 19522798 A1, also indem das gesamte Heizelement in eine Art spezieller Montageform eingebracht wird mit ausgefrästen nutartigen Vertiefungen. Über die Oberseite dieser Montageform steht das Heizelement dann ein Stück über, so dass dann die Montageform samt Heizelement auf die Trägeroberseite aufgelegt und angedrückt wird. Dadurch drückt sich das Heizelement, insbesondere mit den vorgenannten abstehenden Haltegliedern, in die Trägeroberseite ein zu seiner Befestigung.

In vorteilhafter Ausgestaltung der Erfindung werden bei dem Verfahren die Heizleiterbänder fest miteinander verbunden zu dem Heizelement, so dass das Heizelement stabil am Träger befestigt ist, insbesondere wenn es sich thermisch bewegt. Vorteilhaft werden die Heizleiterbänder fest miteinander verbunden, bevor sie gewellt werden, so dass also eine Wellung beim mehrlagigen Heizelement erfolgt. Dann ist auch ein Verbinden der Heizleiterbänder miteinander leichter und exakter möglich nach bestimmter Vorgabe als wenn zuerst die Heizleiterbänder einzeln gewellt und dann miteinander fest verbunden werden.

In ebenfalls vorteilhafter alternativer Ausgestaltung der Erfindung weist die Heizeinrichtung genau zwei Heizleiterbänder auf, die einteilig und einstückig miteinander ausgebildet sind. Dabei sind sie insbesondere aus einem einzigen Band herausgearbeitet, beispielsweise gestanzt, was aber im Rahmen der Erfindung auch als bestehend aus zwei Heizleiterbändern angesehen werden soll. Die zwei Heizleiterbänder sind dann bei der Herstellung des Heizelements bzw. der Heizeinrichtung aufeinander gelegt durch Biegen bzw. Falten entlang einer Biegelinie. Diese Biegelinie verläuft wie zuvor erläutert parallel zur Längserstreckung des Heizelements und/oder parallel zur Oberkante. Die beiden Heizleiterbänder sind also sozusagen nur eines bzw. schon integral miteinander verbunden, so dass sie nicht mehr zwingend nach dem Biegen bzw. Falten miteinander verbunden werden müssen. Dies kann vorteilhaft aber schon noch erfolgen, insbesondere nach dem Biegen bzw. Falten entlang der Biegelinie mit Aufeinanderlegen. Durch ein solches Verbinden kann die aufeinander gelegte Form noch besser dauerhaft gehalten werden, vorteilhaft durch Verschweißen. Dabei werden die beiden Heizleiterbänder zuerst in einem ersten Schritt aufeinander gefaltet, und dann in einem nachfolgenden zweiten Schritt wird das gedoppelte Heizelement gewellt. Andersherum wäre es kaum möglich wegen der Einstückigkeit des Heizelements.

Wie zuvor bereits erläutert können auch bei dieser Ausgestaltung die beiden Heizleiterbänder von der Unterkante abstehende Halteglieder aufweisen zum Eindrücken in die Trägeroberseite zur Halterung des Heizelements am Träger, wobei vorteilhaft diese Halteglieder jeweils gleich weit über die Unterkante überstehen. Besonders vorteilhaft sind hier die Halteglieder wie vorbeschrieben integral aus den Heizleiterbändern herausgeformt bzw. stehen aus diesen heraus, sind also keine separaten Teile. Die Biegekante oder Biegelinie kann im ungefalteten Zustand mittig zwischen den beiden Unterkanten der beiden Heizleiterbänder verlaufen, also sozusagen eine Spiegelachse bilden. Vorteilhaft verläuft die Biegekante oder Biegelinie durch die Endkanten der vorgenannten Halteglieder, so dass die beiden Heizleiterbänder an den Endkanten oder Enden der Halteglieder einteilig und einstückig miteinander verbunden sind. Damit ist ein Biegen bzw. Falten auch leichter möglich. Alternativ wäre es auch hier möglich, separate Halteglieder nachträglich an dem gedoppelten Heizelement zu befestigen wie zuvor erläutert.

Diese und weitere Merkmale gehen außer aus den Ansprüchen auch aus der Beschreibung und den Zeichnungen hervor, wobei die einzelnen Merkmale jeweils für sich alleine oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte und Zwischen-Überschriften beschränken die unter diesen gemachten Aussagen nicht in ihrer Allgemeingültigkeit.

### Kurzbeschreibung der Zeichnungen

Ausführungsbeispiele der Erfindung sind in den Zeichnungen dargestellt und werden im Folgenden näher erläutert. In den Zeichnungen zeigen:
- Fig. 1: eine Seitenansicht eines Heizelements gemäß der Erfindung in länglicher Bandform mit integral nach unten ausgebildeten Haltegliedern,
- Fig. 2: eine Draufsicht von oben auf das Heizelement aus Fig. 1 mit einer Punktschweißeinrichtung zur Verbindung von zwei Heizleiterbändern,
- Fig. 3: eine Vergrößerung der Draufsicht auf das Heizelement 11 aus Fig. 2 mit einer Verschweißung und Luftspalten zwischen den beiden Heizleiterbändern,
- Fig. 4: ein alternatives Heizelement in einer Darstellung ähnlich Fig. 1 bestehend aus zwei aneinander anliegenden Heizleiterbändern, deren integral ausgebildete Halteglieder versetzt zueinander sind,
- Fig. 5: eine Draufsicht auf ein fertig gewelltes Heizelement bestehend aus zwei verbundenen Heizleiterbändern, die vor der Wellung miteinander verschweißt worden sind,
- Fig. 6: eine alternative Ausbildung zu Fig. 5 mit zwei separat gewellten Heizleiterbändern, die zuerst zusammengelegt werden und danach verschweißt werden,
- Fig. 7: eine Seitenansicht eines Ausschnitts aus einem Kochfeld mit Kochfeldplatte und darunter angeordneter Strahlungsheizeinrichtung, die auf einem Träger ein teilweise eingebettetes Heizelement aufweist,
- Fig. 8: eine Draufsicht auf ein einziges durchgehendes einteiliges Band, das symmetrisch ist zu einer Mittelachse zum Aufeinanderlegen und
- Fig. 9: das aufeinander gefaltete Band aus Fig. 98 in zweilagiger Form mit nach unten abstehenden Haltegliedern.

### Detaillierte Beschreibung der Ausführungsbeispiele

In der Fig. 1 ist ein Heizelement 11 von der Seite dargestellt, das, wie die Fig. 2 und 3 zeigen, aus zwei Heizleiterbändern 13a und 13b besteht. Diese sind flächig aneinandergelegt und verlaufen erfindungsgemäß teilweise, aber nicht vollständig, aneinander. Dies ist aus der Vergrößerung der Draufsicht von oben gemäß Fig. 3 zu sehen, wo vereinzelte schmale Luftspalte 28 zwischen den Heizleiterbändern 13a und 13b zu erkennen sind. Durch Kreuze dargestellte Verschweißungen 26 halten die beiden Heizleiterbänder 13a und 13b zusammen, wodurch sie fest und unlösbar miteinander verbunden sind. Die aus Fig. 3 zu erkennenden Luftspalte 28 können sehr schmal sein und im Bereich von 10% bis 500% der Dicke der Heizleiterbänder 13 liegen.

Das Heizleiterband 13a weist eine in Fig. 1 zu erkennende Lateralseite 15a auf, eine gerade verlaufende Oberkante 17a und eine Unterkante 19a. Die Unterkante 19a verläuft weitgehend gerade, wird nach unten jedoch durch integral daran nach unten abstehend ausgebildete Halteglieder 21a unterbrochen. Die Höhe des Heizleiterbandes 13a kann die eingangs genannten wenigen Millimeter betragen, der Abstand der Halteglieder 21a zueinander kann etwa 15mm bis 25mm betragen. Das zweite Heizleiterband 13b ist genau gleich ausgebildet und weist auch die gleich Dicke auf, wie die Fig. 3 zeigt.

Wie die Fig. 2 von oben zeigt, sind die Heizleiterbänder 13a und 13b flach zusammen bzw. aneinandergelegt und werden von einer Punktschweißeinrichtung 23 mit zwei Schweißspitzen 25a und 25b eben mittels der punktförmigen Verschweißungen 26 verbunden. Beim Ausführungsbeispiel der Fig. 1 bis 3 sind die punktförmigen Verschweißungen 26 mit einem Abstand zueinander vorgesehen, so dass sie jeweils an den Haltegliedern 21a vorgesehen sind. Im Wesentlichen liegen sie auf der gedacht fortgesetzten Linie der Unterkante 19a, sie könnten jedoch auch noch etwas tiefer unterhalb dieser Linie liegen, also voll bzw. nur in der Fläche der Halteglieder 21. Die Gründe hierfür sind zuvor erläutert worden, insbesondere wird dadurch die Struktur des hauptsächlich aktiven Teils der Heizleiterbänder 13 bzw. des Heizelements 11, welche der Höhe der Heizleiterbänder 13 zwischen Oberkante 17 und Unterkante 19 entspricht, nicht negativ oder schädlich beeinträchtigt.

Eine alternative Ausgestaltung eines Heizelements 111 ist aus der Fig. 4 zu ersehen. Dort sind auch wiederum zwei Heizleiterbänder 113a und 113b zusammengelegt bzw. aufeinandergelegt mit ihren einander zugewandten Lateralseiten, so dass sie sich weitgehend flächig berühren. Die Heizleiterbänder 113a und 113b sind jeweils auch identisch ausgebildet und im Wesentlichen ähnlich wie die Heizleiterbänder 13a und 13b des vorherigen Ausführungsbeispiels. Sie weisen also Lateralseiten 115 auf, hier erkennbar die Lateralseite 115a des Heizleiterbands 113a. Des Weiteren weisen sie Oberkanten 117a und 117b auf, vom Heizleiterband 113a ist auch die Unterkante 119a zu erkennen. Beide Heizleiterbänder 113a und 113b weisen unten integral ausgebildet abstehende Halteglieder 121a und 121b auf. Diese sind allerdings zueinander versetzt derart, dass sie abwechselnd aufeinanderfolgen und jeweils nicht überlappend bzw. deckungsgleich sind, wie dies beim Heizelement 11 der Fig. 1 bis 3 der Fall ist. Der Abstand der Halteglieder 121a und 121b zueinander ist also doppelt so groß. Dennoch ist auch hiermit eine sichere Befestigung des Heizelements 111 an einem Träger durch Einstecken der einzelnen und nur einlagig ausgebildeten Halteglieder 121a und 121b möglich.

Die beiden Heizleiterbänder 113a und 113b sind wiederum durch Verschweißungen 126 verbunden, die durch Kreuze verdeutlicht sind. Der Abstand der Verschweißungen 126 entspricht auch demjenigen der Fig. 1, nur dass die Verschweißungen 126 hier nicht an den Haltegliedern 121a und 121b miteinander vorgenommen werden können. Schließlich liegen diese Halteglieder 121a und 121b nicht aneinander an, weil sie ja zueinander versetzt sind. Deswegen sind die Verschweißungen 126 im unteren Bereich der Heizleiterbänder 113a und 113b vorgesehen, also näher an der Unterkante 119 als an der Oberkante 117, und zwar jeweils genau mittig zwischen benachbarten Haltegliedern 121. Gemäß einer nochmals weiteren Ausgestaltung der Erfindung könnten die Verschweißungen 126 auch so vorgenommen werden, dass sie direkt eine Unterkante 119 eines Heizleiterbandes 113 mit einem Halteglied 121 des anderen Heizleiterbandes 113 verbinden.

In der Draufsicht der Fig. 5 auf ein Heizelement 11 ist zu sehen, wie der Zustand nach der Wellung ist, also wenn das Heizelement 11 fertig gewellt ist. Das wie vorgeschrieben zweilagig hergestellte Heizelement 11 aus den beiden Heizleiterbändern 13a und 13b ist durch eine Vorrichtung zur Wellung gelaufen, wie sie auch jetzt bereits verwendet wird im Stand der Technik zur Herstellung von aus den eingangs genannten Dokumenten bekannten gewellten Heizelementen. Wo im Verlauf der Wellung dann die Halteglieder 21 oder die Verschweißungen 26 liegen, also ob in Scheitelpunkten oder in Wendepunkten des Wellenverlaufs, spielt für das fertige Heizelement 11 keine Rolle.

Bei einem alternativen Verfahren zur Herstellung einer Heizeinrichtung bzw. eines Heizelements für eine Heizeinrichtung werden gemäß Fig. 6 zuerst die einzelnen Heizleiterbänder 13a und 13b gewellt. Grundsätzlich kann eine Form dieser Wellung derjenigen der Fig. 5 entsprechen und stattfinden wie im Stand der Technik bekannt. Dann werden die beiden Heizleiterbänder 13a und 13b aufeinandergelegt, vorteilhaft derart, dass ihre hier nicht dargestellten Halteglieder entweder genau aufeinanderliegen entsprechend Fig. 1 oder versetzt zueinander sind entsprechend Fig. 4. Anschließend werden mittels der Schweißspitzen 25a und 25b auf zuvor beschriebene Art und Weise die Verschweißungen vorgenommen, um die beiden Heizleiterbänder 13a und 13b fest und unlösbar miteinander zu verbinden. Die Stellen für die Verschweißungen können ausgewählt werden wir zuvor beschrieben.

Bei dem in Fig. 6 dargestellten Verfahren werden also zuerst die noch einzelnen Heizleiterbänder 13 gewellt und dann zusammengelegt bzw. aufeinandergelegt und danach fest und unlösbar miteinander verbunden. Dies weist den Vorteil auf, dass eine Wellung der Heizleiterbänder sicherlich leichter ist, da sie genau dem Vorgehen nach dem Stand der Technik entspricht bzw. wie es derzeit durchgeführt wird. Nachteilig ist jedoch das eher schwierige Durchführen der nachträglichen Verschweißung, selbst mit relativ dünnen Schweißspitzen. Schließlich müssen diese eigentlich am besten eine Verschweißung jeweils an den Wellenkämmen, also an den Scheitelpunkten, vornehmen, da hier ein Zusammendrücken der Heizleiterbänder am einfachsten möglich ist. Dies ist aber voraussichtlich nicht immer leicht durchzuführen. Des Weiteren ist nicht absehbar, dass dann eine Verschweißung stets an den Flächen der Halteglieder entsprechend Fig. 1 vorgenommen werden kann, falls dies gewünscht sein sollte.

In der vereinfachten Darstellung der Fig. 7 ist ein Kochfeld 30 mit einer Kochfeldplatte 31 und einer erfindungsgemäßen Heizeinrichtung 33 darunter dargestellt. Die Heizeinrichtung 33 ist an die Unterseite der Kochfeldplatte 31 angelegt, wie dies im Stand der Technik bekannt ist. Die Heizeinrichtung 33 selber ist als sogenannte Strahlungsheizeinrichtung ausgebildet und weist einen flachen und flächigen Träger 35 auf mit einem außen umlaufenden Trägerrand 36. Auf einen Großteil der Fläche des Trägers 35 innerhalb des Trägerrandes 36 ist ein Heizelement 11 aufgebracht, und zwar in hier nicht dargestellt umlaufender bzw. mäanderartiger Form als Verlegemuster, möglicherweise auch konzentrisch. Dies ist aber auch dem Stand der Technik zu entnehmen. Vor allem ist vorteilhaft das Eindrücken eines Heizelements 11 entsprechend Fig. 5, das also zweilagig ist und nicht durchgehend über seine Länge miteinander verbunden bzw. verschweißt ist, gut durchführbar. In aus dem Stand der Technik in Form der vorgenannten DE 19522798 A1 bekannte Einpressformen lässt sich auch ein solches doppellagiges Heizelement einlegen, das Einpressen erfolgt dann wie im Stand der Technik bekannt. Die in Fig. 7 gepunktet dargestellten Halteglieder 21 sind dann in den Träger 35 eingedrückt, möglicherweise auch die Unterkante der Heizleiterbänder ein Stück.

Mit einer solchen Heizeinrichtung 33 entsprechend Fig. 7 samt einem erfindungsgemäßen Heizelement 11, das zweilagig oder dreilagig ist und aus aufeinandergelegten und unlösbar miteinander verbundenen Heizleiterbändern besteht, lässt sich eine erheblich höhere Heizleistung erreichen bei einem gleichzeitig sichergestellten einfachen und gut durchführbaren Herstellungsverfahren.

In der Fig. 8 ist für eine weitere Ausgestaltung der Erfindung dargestellt, wie zwei Heizleiterbänder 213a und 213b bereits einteilig und einstückig hergestellt sind von Anfang an. Die beiden Heizleiterbänder 213a und 213b verlaufen spiegelsymmetrisch zu einer strichpunktiert dargestellten Biegelinie B. Dabei sind aus einem einzigen ursprünglich durchgehenden breiten Band aus entsprechendem Heizleitermaterial Ausnehmungen 220 in länglicher Form herausgestanzt, die wiederum hinsichtlich ihrer Längsrichtung symmetrisch sind zu einer Biegelinie B.

Durch diese herausgestanzten Ausnehmungen 220 haben die Heizleiterbänder 213a und 213b nicht nur die Oberkanten 217a und 217b als Außenkanten des vormals durchgehenden breiten Bandes, sondern auch Unterkanten 219a und 219b. Von diesen Unterkanten 219a und 219b stehen Halteglieder 221a und 221b ab bzw. darüber über, wobei an sich an den Haltegliedern 221a und 221b die beiden Heizleiterbänder ineinander übergehen. Die Ausnehmungen 220 bestimmen durch ihre Form also die Form der Halteglieder 221a und 221b sowie die Höhe des Heizelements im fertigen Zustand entsprechend Fig. 7.

Dort wo die Biegelinie B durch diese Halteglieder verläuft bzw. durch gegenüberliegende Halteglieder 221a und 221b verläuft, sind Biegekanten 222 vorgesehen, und zwar entlang dieser Biegelinie B. Diese Biegekanten 222 können durch Prägen oder Rillieren als durchgehende Biegekanten ausgebildet oder sozusagen vorgefertigt sein. Sie können damit die Stelle vorgeben, an der dann entlang der Biegelinie B die beiden Heizleiterbänder gebogen und aufeinander gefaltet werden. Ähnlich wie in Fig. 1 ist hier gut zu ersehen, wie groß der Abstand der Halteglieder 221a und 221b entlang der Längsrichtung der Heizleiterbänder im ungewellten Zustand ist. Selbstverständlich könnten die Halteglieder auch kürzer oder länger, schmaler oder breiter, näher zueinander oder weiter voneinander entfernt liegend ausgebildet sein.

Wenn die beiden Heizleiterbänder 213a und 213b entlang der Biegelinie B aufeinander gefaltet worden sind, wobei sie sich exakt überdecken, ergibt sich der Aufbau der Fig. 9. Diese zeigt ein Heizelement 211 von der Seite vor dem Wellen, wiederum entsprechend bzw. ähnlich wie in Fig. 1. Hier zu ersehen, dass bei der Fig. 8 das untere Heizleiterband 213b entlang der Biegelinie B in die Zeichenebene hinein gefaltet wurde um 180° um dann eben möglichst flach bzw. in der Draufsicht entsprechend den Fig. 2 und 3 am anderen Heizleiterband 213a anzuliegen, jeweils mit der Innenseite. Dann weisen die beiden Lateralseiten 215a und 215b jeweils nach außen, wie dies erfindungsgemäß vorgesehen ist. Aus der Fig. 9 ist auch zu ersehen, dass die Unterkante der Halteglieder 221a von den Biegekanten 222 gebildet wird. Diese geschlossene Unterkante kann sogar möglicherweise ein Eindrücken in einen Träger 35 ähnlich Fig. 7 erleichtern.

Rechts in der Fig. 9 ist dargestellt, wie zwei mögliche punktförmige Verschweißungen 26 vorgesehen sein können. Die linke punktförmige Verschweißung 226 befindet sich in etwa auf halber Höhe des Heizleiterbandes 213. Sie könnte aber auch höher oder tiefer bzw. irgendwo zwischen Oberkante 217a und Unterkante 217b vorgesehen sein, womöglich direkt an einer dieser Kanten. Die rechte Möglichkeit ist eine punktförmige Verschweißung 226 an einem Halteglied 221a bzw. in etwa mittig in der Fläche dieses Haltegliedes. Diese Verschweißung 226 weist dann zwar nur sehr geringen Abstand von der unteren Biegekante 222 auf, so dass die Haltewirkung gegen ein Aufbiegen des Heizelements 211 bzw. Biegen der beiden Heizleiterbänder 213a und 213b voneinander weg nicht sehr gut ist. Da aber das Heizelement 211 noch gewellt werden soll, insbesondere mit einer Endform entsprechend der Draufsicht der Fig. 5, ist hier ein solches Aufbiegen oder Auseinanderbiegen kaum möglich oder wahrscheinlich. Somit kann insgesamt auch auf die punktförmigen Verschweißungen 226 verzichtet werden, was den Montageaufwand deutlich senkt und die Lebensdauer erhöht.

Als großer Vorteil wird hier bei dem Ausführungsbeispiel der Fig. 8 und 9 angesehen, dass durch die ursprünglich einteilige und integrale Herstellung der beiden Heizleiterbänder derart, dass sie zusammenhängen und dann aufeinander gebogen bzw. gefaltet werden, ihre Lage zueinander vorgegeben und unveränderbar ist. Damit ist auch die Lage der beiden Heizleiterbänder im zusammengefalteten Zustand zueinander exakt vorgegeben und unveränderbar. Darüber hinaus können Stanzabfälle vermindert werden, und es ist eben nicht zwingend notwendig, dass punktförmig verschweißt wird.

An sich kann man aus den Fig. 8 und 9 ersehen, dass die beiden Heizleiterbänder nicht zwingend die gleiche Form aufweisen und völlig deckungsgleich aufeinander liegen müssen nach dem Zusammenfalten bzw. Zusammenbiegen. Auch andere Konstellationen sind denkbar. Aus Gründen einer gleichmäßigen Verteilung der Heizleistung und insbesondere der Flächenheizleistung ist dies jedoch sehr empfehlenswert.

## Patentansprüche

1. Strahlungsheizeinrichtung (33) für ein Kochfeld (30), mit:
- einem flächigen Träger (35) mit einer Trägeroberseite,
- mindestens einem Heizelement (11, 111, 211) an der Trägeroberseite, das in Bahnen in einem Verlegemuster verläuft,
- wobei das Heizelement mindestens zwei Heizleiterbänder (13a, 13b, 113a, 113b, 213a, 213b) aufweist, die jeweils Lateralseiten (15a, 15b, 215a, 215b) und eine Oberkante (17a, 17b, 117a, 117b, 217a, 217b) und eine Unterkante (19a, 19b, 119a, 119b, 219a, 219b) aufweisen,
- wobei die mindestens zwei Heizleiterbänder (13a, 13b, 113a, 113b, 213a, 213b) fest und unlösbar miteinander verbunden sind,
**dadurch gekennzeichnet, dass**:
- die mindestens zwei Heizleiterbänder (13a, 13b, 113a, 113b, 213a, 213b) zusammen gelegt oder aufeinander gelegt sind mit ihren einander zugewandten Lateralseiten (15a, 15b, 215a, 215b) und sich teilweise berühren aber nicht vollständig aneinander verlaufen.

2. Heizeinrichtung nach Anspruch 1, **dadurch gekennzeichnet, dass** das Verhältnis von Dicke eines Heizleiterbandes (13a, 13b, 113a, 113b, 213a, 213b) zu seiner Höhe in einer Richtung weg von der Trägeroberseite zwischen 1:20 und 1:500 liegt, vorzugsweise zwischen 1:60 und 1:200.

3. Heizeinrichtung nach Anspruch 1 oder 2, **dadurch gekennzeichnet, dass** die Heizleiterbänder (13a, 13b, 113a, 113b, 213a, 213b) miteinander verschweißt sind, insbesondere durch Schweißpunkte (26, 126, 226), vorzugsweise mit einem Abstand entlang einer Längsrichtung der Heizleiterbänder zueinander, der das 2-fache bis 20-fache der Höhe eines Heizleiterbandes beträgt.

4. Heizeinrichtung nach einem der vorhergehenden Ansprüche, **dadurch gekennzeichnet, dass** eine Verbindung (26, 126, 226), vorzugsweise durch Verschweißen nach Anspruch 3, unterhalb der Hälfte der Höhe des Heizleiterbandes (13a, 13b, 113a, 113b, 213a, 213b) angeordnet ist, vorzugsweise unterhalb eines Viertels der Höhe des Heizleiterbandes.

5. Heizeinrichtung nach einem der vorhergehenden Ansprüche, **dadurch gekennzeichnet, dass** sie genau zwei Heizleiterbänder (213a, 213b) aufweist, die einteilig und einstückig miteinander ausgebildet sind, insbesondere aus einem einzigen Band herausgearbeitet sind, und aufeinander gelegt sind durch Biegen bzw. Falten entlang einer Biegelinie (222), die parallel zur Längserstreckung des Heizelements (211) oder parallel zur Oberkante (217a, 217b) verläuft, wobei vorzugsweise die beiden Heizleiterbänder von der Unterkante abstehende Halteglieder (221a, 221b) aufweisen zum Eindrücken in die Trägeroberseite zur Halterung des Heizelements am Träger (35), wobei vorzugsweise die Halteglieder jeweils gleich weit über die Unterkante (219a, 219b) überstehen und insbesondere die Biegekante oder Biegelinie durch die Endkanten der Halteglieder verläuft, derart, dass die beiden Heizleiterbänder an den Endkanten der Halteglieder miteinander verbunden sind.

6. Heizeinrichtung nach einem der vorhergehenden Ansprüche, **dadurch gekennzeichnet, dass** das Heizelement (11, 111, 211) zweilagig oder dreilagig ausgebildet ist mit zwei Heizleiterbändern (13a, 13b, 113a, 113b, 213a, 213b) aufeinander oder drei Heizleiterbändern aufeinander, vorzugsweise identischen Heizleiterbändern.

7. Heizeinrichtung nach einem der vorhergehenden Ansprüche, **dadurch gekennzeichnet, dass** die Heizleiterbänder (13a, 13b, 113a, 113b, 213a, 213b) aufrecht an der Trägeroberseite gehaltert sind, insbesondere mit einem Winkel von 90°, wobei vorzugsweise die Oberkante (17a, 17b, 117a, 117b, 217a, 217b) oben und die Unterkante (19a, 19b, 119a, 119b, 219a, 219b) am oder im Träger (35) ist.

8. Heizeinrichtung nach einem der vorhergehenden Ansprüche, **dadurch gekennzeichnet, dass** das Heizelement (11, 111, 211) nach unten abstehende Halteglieder (21a, 21b, 121a, 121b, 221a, 221b) aufweist zum Eindrücken in die Trägeroberseite zur Halterung des Heizelements am Träger (35), wobei vorzugsweise die Halteglieder über eine Linie überstehen, die zu mehr als 80% der Länge entlang der Unterkante (19a, 19b, 119a, 119b, 219a, 219b) und parallel zur Oberkante (17a, 17b, 117a, 117b, 217a, 217b) verläuft, wobei sie insbesondere zwischen 30% und 200% der Höhe des Heizleiterbandes (13a, 13b, 113a, 113b, 213a, 213b) über diese Linie überstehen.

9. Heizeinrichtung nach Anspruch 8, **dadurch gekennzeichnet, dass** die Halteglieder separate Bauteile sind, die U-förmig oder bügelartig mit zwei Schenkeln über die Oberkante des Heizelements gelegt sind und über die Unterkante nach unten überstehen, wobei sie dabei sämtlichen Lagen von Heizleiterbändern zwischen sich einschließen, wobei vorzugsweise die Halteglieder befestigt sind an dem Heizelement mittels einer Schweißverbindung, insbesondere an der Unterkante befestigt sind derart, dass die beiden nach unten über die Unterkante überstehenden Schenkel miteinander und gleichzeitig mit dem Heizelement im unteren Bereich verbunden sind, wobei vorzugsweise an mindestens einem Heizleiterband Halteglieder integral als nach unten abstehende und über die Linie überstehende Vorsprünge ausgebildet sind.

10. Heizeinrichtung nach Anspruch 6 und nach einem der Ansprüche 8 oder 9, **dadurch gekennzeichnet, dass** mindestens zwei Heizleiterbänder (13a, 13b, 113a, 113b) vorgesehen sind und aufeinander liegen und miteinander verbunden sind, wobei jedes Heizleiterband eigene Halteglieder (21a, 21b, 121a, 121b) aufweist, wobei die jeweiligen Halteglieder der jeweiligen Heizleiterbänder nicht überlappend angeordnet sind, sondern zueinander versetzt sind, insbesondere abwechselnd um jeweils den gleichen Abstand zueinander versetzt sind.

11. Heizeinrichtung nach einem der vorhergehenden Ansprüche, **dadurch gekennzeichnet, dass** das Heizelement (11, 111, 211) gewellt ist, vorzugsweise mit einer Wellenlänge zwischen 2mm und 8mm und/oder einer Wellenamplitude zwischen 0,5mm und 5mm.

12. Heizeinrichtung nach einem der vorhergehenden Ansprüche, **dadurch gekennzeichnet, dass** sämtliche Heizleiterbänder (13a, 13b, 113a, 113b, 213a, 213b) des Heizelements (11, 111, 211) identisch sind.

13. Verfahren zur Herstellung einer Strahlungsheizeinrichtung (33) nach einem der vorhergehenden Ansprüche, **gekennzeichnet durch** die folgenden Schritte:
- mindestens zwei Heizleiterbänder (13a, 13b, 113a, 113b, 213a, 213b) werden aufeinandergelegt um ein Heizelement (11, 111, 211) zu bilden,
- die Heizleiterbänder Heizleiterbänder (13a, 13b, 113a, 113b, 213a, 213b) werden fest miteinander verbunden zu dem Heizelement (11, 111, 211), wobei sie sich teilweise berühren aber nicht vollständig aneinander verlaufen,
- das Heizelement (11, 111, 211) wird gewellt mit Auslenkungen einer Wellung aus seinen flachen Lateralseiten (15a, 15b, 215a, 215b) heraus,
wobei die Reihenfolge der ersten beiden Schritte beliebig ist,
- das Heizelement (11, 111, 211) wird danach in einem Verlegemuster in Bahnen auf die Trägeroberseite des flachen Trägers (35) aufgebracht und durch Eindrücken befestigt.

## Claims

1. Radiant heating device (33) for a hob (30), comprising:
- a sheet-like support (35) with a support top side,
- at least one heating element (11, 111, 211) on the support top side, which heating element runs in tracks in a laying pattern,
- wherein the heating element has at least two heating conductor strips (13a, 13b, 113a, 113b, 213a, 213b) which each have lateral sides (15a, 15b, 215a, 215b) and a top edge (17a, 17b, 117a, 117b, 217a, 217b) and a bottom edge (19a, 19b, 119a, 119b, 219a, 219b),
- wherein the at least two heating conductor strips (13a, 13b, 113a, 113b, 213a, 213b) are connected to one another in a fixed and non-detachable manner,
**characterized in that**:
- the at least two heating conductor strips (13a, 13b, 113a, 113b, 213a, 213b) are placed together or placed on one another by way of their mutually facing lateral sides (15a, 15b, 215a, 215b) and are partially in contact, but do not completely run against one another.

2. Heating device according to claim 1, **characterized in that** the ratio of thickness of a heating conductor strip (13a, 13b, 113a, 113b, 213a, 213b) to its height in a direction away from the support top side lies between 1:20 and 1:500, preferably between 1:60 and 1:200.

3. Heating device according to claim 1 or 2, **characterized in that** the heating conductor strips (13a, 13b, 113a, 113b, 213a, 213b) are welded to one another, in particular by welding points (26, 126, 226), preferably at a distance along a longitudinal direction of the heating conductor strips from one another which is 2-times to 20-times the height of a heating conductor strip.

4. Heating device according to any of the preceding claims, **characterized in that** a connection (26, 126, 226), preferably by welding according to claim 3, is arranged below half the height of the heating conductor strip (13a, 13b, 113a, 113b, 213a, 213b), preferably below a quarter of the height of the heating conductor strip.

5. Heating device according to any of the preceding claims, **characterized in that** it has precisely two heating conductor strips (213a, 213b) which are designed in one part and integrally with one another, in particular are machined out of a single strip, and are placed on one another by bending or folding along a bending line (222) which runs parallel in relation to the longitudinal extent of the heating element (211) or parallel in relation to the top edge (217a, 217b), wherein preferably the two heating conductor strips have holding elements (221a, 221b) which protrude from the bottom edge and are to be pushed into the support top side for the purpose of holding the heating element on the support (35), wherein preferably the holding elements each protrude beyond the bottom edge (219a, 219b) to the same extent, and in particular the bending edge or bending line runs through the end edges of the holding elements in such a way that the two heating conductor strips are connected to one another at the end edges of the holding elements.

6. Heating device according to any of the preceding claims, **characterized in that** the heating element (11, 111, 211) is of two-layer or three-layer design with two heating conductor strips (13a, 13b, 113a, 113b, 213a, 213b) on one another or three heating conductor strips on one another, preferably identical heating conductor strips.

7. Heating device according to any of the preceding claims, **characterized in that** the heating conductor strips (13a, 13b, 113a, 113b, 213a, 213b) are held upright on the support top side, in particular at an angle of 90°, wherein preferably the top edge (17a, 17b, 117a, 117b, 217a, 217b) is at the top and the bottom edge (19a, 19b, 119a, 119b, 219a, 219b) is on or in the support (35).

8. Heating device according to any of the preceding claims, **characterized in that** the heating element (11, 111, 211) has downwardly protruding holding elements (21a, 21b, 121a, 121b, 221a, 221b) which are to be pushed into the support top side for the purpose of holding the heating element on the support (35), wherein preferably the holding elements protrude beyond a line which runs by more than 80% of the length along the bottom edge (19a, 19b, 119a, 119b, 219a, 219b) and in parallel to the top edge (17a, 17b, 117a, 117b, 217a, 217b), wherein the holding elements in particular protrude beyond this line by between 30% and 200% of the height of the heating conductor strip (13a, 13b, 113a, 113b, 213a, 213b).

9. Heating device according to claim 8, **characterized in that** the holding elements are separate components which are placed over the top edge of the heating element by way of two limbs in a U-shape or bow-shape and protrude downwards beyond the bottom edge, wherein they enclose all of the layers of heating conductor strips between them here, wherein preferably the holding elements are fastened to the heating element by means of a weld connection, in particular fastened to the bottom edge, in such a way that the two limbs which protrude downwards beyond the bottom edge are connected to one another and, at the same time, to the heating element in the lower region, wherein preferably holding elements are integrally formed on at least one heating conductor strip as projections which protrude downwards and protrude beyond the line.

10. Heating device according to claim 6 and according to any of the claims 8 or 9, **characterized in that** at least two heating conductor strips (13a, 13b, 113a, 113b) are provided and lie on one another and are connected to one another, wherein each heating conductor strip has its own holding elements (21a, 21b, 121a, 121b), wherein respective holding elements of the respective heating conductor strips are not arranged in an overlapping manner, but are offset in relation to one another, in particular are alternatingly offset in relation to one another by the same distance.

11. Heating device according to any of the preceding claims, **characterized in that** the heating element (11, 111, 211) is corrugated, preferably with a wavelength of between 2 mm and 8 mm and/or with a wave amplitude of between 0.5 mm and 5 mm.

12. Heating device according to any of the preceding claims, **characterized in that** all of the heating conductor strips (13a, 13b, 113a, 113b, 213a, 213b) of the heating element (11, 111, 121) are identical.

13. Method for producing a radiant heating device (33) according to any of the preceding claims, **characterized by** the following steps:
- at least two heating conductor strips (13a, 13b, 113a, 113b, 213a, 213b) are placed on one another in order to form a heating element (11, 111, 121),
- the heating conductor strips (13a, 13b, 113a, 113b, 213a, 213b) are fixedly connected to one another to form the heating element (11, 111, 121), wherein they partially contact, but do not completely run against one another,
- the heating element (11, 111, 121) is corrugated with deflections of a corrugation out of its flat lateral sides (15a, 15b, 215a, 215b),
wherein the order of the first two steps can be arbitrary,
- the heating element (11, 111, 121) is then applied to the support top side of the flat support (35) in a laying pattern in tracks and fastened by being pushed in.

## Revendications

1. Dispositif de chauffage à rayonnement (33) pour une table de cuisson (30), comprenant :
- un support surfacique (35) avec une face supérieure de support,
- au moins un élément chauffant (11, 111, 211) sur la face supérieure de support, l'élément chauffant s'étendant dans des voies d'un motif de pose,
- l'élément chauffant comportant au moins deux bandes de conducteur chauffant (13a, 13b, 113a, 113b, 213a, 213b), chacune des bandes comportant faces latérales (15a, 15b, 215a, 215b) et un bord supérieur (17a, 17b, 117a, 117b, 217a, 217b) et un bord inférieur (19a, 19b, 119a, 119b, 219a, 219b),
- les au moins deux bandes de conducteur chauffant (13a, 13b, 113a, 113b, 213a, 213b) étant reliées l'une à l'autre de manière fixe et non-détachable,
**caractérisé en ce que** :
- les au moins deux bandes de conducteur chauffant (13a, 13b, 113a, 113b, 213a, 213b) sont placées ensemble ou placées l'une sur l'autre avec leurs faces latérales (15a, 15b, 215a, 215b) faisant face et se contactent partiellement mais s'étendent pas complètement l'une sur l'autre.

2. Dispositif de chauffage selon la revendication 1, **caractérisé en ce que** le rapport de l'épaisseur d'une bande de conducteur chauffant (13a, 13b, 113a, 113b, 213a, 213b) à sa hauteur dans une direction s'éloignant de la face supérieure de support est comprise entre 1:20 and 1:500, de préférence comprise entre 1:60 et 1:200.

3. Dispositif de chauffage selon la revendication 1 ou 2, **caractérisé en ce que** les bandes de conducteur chauffant (13a, 13b, 113a, 113b, 213a, 213b) sont soudées l'une à l'autre, en particulier par des points de soudage (26, 126, 226), de préférence à une distance le long d'une direction longitudinale des bandes de conducteur chauffant entre eux, la distance étant deux fois à vingt fois la hauteur d'une bande de conducteur chauffant.

4. Dispositif de chauffage selon l'une quelconque des revendications précédentes, **caractérisé en ce qu'**une liaison (26, 126, 226), de préférence par soudage selon la revendication 3, est aménagée au-dessous de la moitié de la hauteur de la bande de conducteur chauffant (13a, 13b, 113a, 113b, 213a, 213b), de préférence au-dessous d'un quart de la hauteur de la bande de conducteur chauffant.

5. Dispositif de chauffage selon l'une quelconque des revendications précédentes, **caractérisé en ce que** le dispositif présente exactement deux bandes de conducteur chauffant (213a, 213b) configurées sous forme d'une pièce et intégralement, en particulier ébauchées d'une seule bande, et superposées par cintrage ou pliage le long d'une ligne de pliage (222) s'étendant parallèle à l'extension longitudinale de l'élément chauffant (211) ou parallèle au bord supérieur (217a, 217b), dans lequel de préférence les deux bandes de conducteur chauffant présentent des éléments de retenue (221a, 221b) en saillie du bord inférieur pour enfoncer dans la face supérieure de support pour la fixation de l'élément chauffant sur le support (35), dans lequel de préférence les éléments de retenue respectivement dépassent le bord inférieur (219a, 219b) de la même largeur et en particulier le bord de pliage ou la ligne de pliage s'étend à travers les bords d'extrémité des éléments de retenue de telle manière que les deux bandes de conducteur chauffant sont reliées l'une à l'autre sur les bords d'extrémité des éléments de retenue.

6. Dispositif de chauffage selon l'une quelconque des revendications précédentes, **caractérisé en ce que** l'élément chauffant (11, 111, 211) est sous forme à deux couches ou à trois couches avec deux bandes de conducteur chauffant (13a, 13b, 113a, 113b, 213a, 213b) superposées ou trois bandes de conducteur chauffant superposées, de préférence des bandes de conducteur chauffant identiques.

7. Dispositif de chauffage selon l'une quelconque des revendications précédentes, **caractérisé en ce que** les bandes de conducteur chauffant (13a, 13b, 113a, 113b, 213a, 213b) sont retenues debout sur la face supérieure de support, en particulier selon un angle de 90°, dans lequel de préférence le bord supérieur (17a, 17b, 117a, 117b, 217a, 217b) se trouve au-dessus et le bord inférieur (19a, 19b, 119a, 119b, 219a, 219b) se trouve sur ou dans le support (35).

8. Dispositif de chauffage selon l'une quelconque des revendications précédentes, **caractérisé en ce que** l'élément chauffant (11, 111, 211) présente des éléments de retenue (21a, 21b, 121a, 121b, 221a, 221b) en saillie vers le bas pour enfoncer dans la face supérieure de support pour la fixation de l'élément chauffant sur le support (35), dans lequel de préférence les éléments de retenue dépassent une ligne s'étendant plus que 80 % de la longueur le long du bord inférieur (19a, 19b, 119a, 119b, 219a, 219b) ou parallèle au bord supérieur (17a, 17b, 117a, 117b, 217a, 217b), dans lequel en particulier les éléments de retenue dépassent ladite ligne comprise entre 30 % et 200 % de la hauteur de la bande de conducteur chauffant (13a, 13b, 113a, 113b, 213a, 213b).

9. Dispositif de chauffage selon la revendication 8, **caractérisé en ce que** les éléments de retenue sont des composants individuels, placés sur le bord supérieur de l'élément chauffant avec deux branches en forme de U ou sous forme d'étrier et dépassent le bord inférieur vers le bas, tout en enfermant toutes les couches de bandes de conducteur chauffant entre eux, dans lequel de préférence les éléments de retenue sont fixés sur l'élément chauffant au moyen d'une liaison par soudage, en particulier fixés sur le bord inférieur de telle manière que les deux branches faisant saillie vers le bas dépassant le bord inférieur sont reliés l'un à l'autre et en même temps avec l'élément chauffant dans une zone inférieure, dans lequel de préférence, sur au moins une bande de conducteur chauffant, des éléments de retenue sont agencés intégralement sous forme d'épaulements faisant saillie vers le bas et dépassant la ligne.

10. Dispositif de chauffage selon la revendication 6 et selon l'une quelconque des revendications 8 ou 9, **caractérisé en ce qu'**au moins deux bandes de conducteur chauffant (13a, 13b, 113a, 113b) sont prévues et superposées et reliées l'une à l'autre, dans lequel chacune des bandes de conducteur chauffant présente ses propres éléments de retenue (21a, 21b, 121a, 121b), dans lequel les éléments de retenue respectifs des bandes de conducteur chauffant respectives ne sont pas arrangés en se chevauchant mais en décalage l'un à l'autre, en particulier en alternance décalés par la même distance l'un à l'autre.

11. Dispositif de chauffage selon l'une quelconque des revendications précédentes, **caractérisé en ce que** l'élément chauffant (11, 111, 211) est ondulé, de préférence présentant une longueur d'onde comprise entre 2 mm et 8 mm et/ou une amplitude d'onde comprise entre 0,5 mm et 5 mm.

12. Dispositif de chauffage selon l'une quelconque des revendications précédentes, **caractérisé en ce que** toutes les bandes de conducteur chauffant (13a, 13b, 113a, 113b, 213a, 213b) de l'élément chauffant (11, 111, 211) sont identiques.

13. Procédé de fabrication d'un dispositif de chauffage à rayonnement (33) selon l'une quelconque des revendications précédentes, **caractérisé par** les étapes suivantes :
- au moins deux bandes de conducteur chauffant (13a, 13b, 113a, 113b, 213a, 213b) sont placées l'une sur l'autre pour former un élément chauffant (11, 111, 211),
- les bandes de conducteur chauffant (13a, 13b, 113a, 113b, 213a, 213b) sont reliées l'une à l'autre de manière fixe formant l'élément chauffant (11, 111, 211), dans lequel les bandes se contactent partiellement mais ne s'étendent pas complètement l'une sur l'autre,
- l'élément chauffant (11, 111, 211) est ondulé avec des déviations d'une ondulation hors de ses faces latérales (15a, 15b, 215a, 215b) planes,
dans lequel la suite des deux premières étapes est arbitraire,
- ensuite l'élément chauffant (11, 111, 211) est appliqué sur la face supérieure de support du support plat (35) en voies d'un motif de pose et fixé en l'enfonçant.
